# FASCICULE DE BREVET EUROPEEN

(11) **EP 1 872 682 B1**
(45) Date de publication et mention de la délivrance du brevet: **23.01.2019**
(21) Numéro de dépôt: 07301151.2
(22) Date de dépôt: 26.06.2007
(51) Int. Cl.: A45D 40/26

(54) **Dispositif pour l'application d'un produit sur les cils ou les sourcils**
Vorrichtung zum Auftragen eines Produktes auf die Wimpern oder Augenbrauen
Device for the application of a product on eyelashes or eyebrows

(30) Priorité: 28.06.2006 FR 0605831
(43) Date de publication de la demande: 02.01.2008
(73) Titulaire: L'Oréal, 75008 Paris (FR)
(72) Inventeur: Gueret, Jean-Louis, 75016 Paris (FR)
(74) Mandataire: Nony

(56) Documents cités:
- EP-A- 1 611 817
- EP-A1- 1 155 637
- EP-A1- 1 475 013
- EP-A2- 1 070 465
- EP-A2- 1 632 149
- US-A- 5 482 059

## Description

La présente invention concerne un applicateur pour appliquer un produit cosmétique, de maquillage ou de soin, sur les cils ou les sourcils, comportant un organe d'application comprenant au moins une rangée de dents disposée sur une âme.

L'invention se rapporte également à un dispositif de conditionnement et d'application comprenant un tel applicateur et un récipient pour contenir le produit à appliquer.

L'invention s'intéresse encore à un procédé de traitement cosmétique utilisant un tel applicateur.

On connaît de nombreux applicateurs du type ci-dessus, notamment par les demandes EP-A-1 475 013, EP-A-1 070 465, EP-A-1 070 466, EP-A-1 070 467, EP-A-1 070 468, WO 01/05272, WO 01/05273, EP-A-1 611 817, EP 1 632 149 et US 2007/0033759.

La publication EP-A-1 611 817 divulgue un applicateur comportant une âme sur chacune des faces longitudinales de laquelle se raccordent deux rangées de dents s'étendant dans des directions respectives non parallèles entre elles. Chaque rangée comporte des dents disposées en quinconce, de part et d'autre d'une surface géométrique de séparation s'étendant le long de cette rangée. Les dents d'une rangée présentent des faces planes dirigées vers la surface géométrique de séparation correspondante.

La publication EP-A-1 070 468 décrit des applicateurs ayant des dents s'étendant sensiblement dans le prolongement d'une face adjacente de l'âme.

La publication US 2007/0033759 décrit un applicateur comportant une âme ayant deux faces longitudinales opposées portant des rangées de dents s'étendant radialement.

L'invention vise à améliorer encore les applicateurs pour l'application d'un produit sur les cils ou les sourcils, notamment en termes de pénétration des dents dans les cils, de lissage du produit sur les cils et de séparation de ces derniers.

Par ailleurs, certains applicateurs ayant des dents non radiales doivent être réalisés dans des matières thermoplastiques relativement souples car les dents doivent pouvoir fléchir lors du démoulage. Or, des dents plus rigides pourraient dans certains cas être souhaitables, par exemple pour franchir avec moins de déformation un organe d'essorage et emporter une charge plus importante de produit. L'invention vise aussi à permettre, si nécessaire, la réalisation de l'organe d'application par moulage dans une matière thermoplastique relativement dure.

L'invention a pour objet, selon l'un de ses aspects, un applicateur pour l'application d'un produit sur les cils ou les sourcils, selon la revendication 1.

Par « axe longitudinal » il faut comprendre la ligne qui joint les barycentres des sections transversales de l'âme. L'axe longitudinal peut, dans certains cas, être un axe central, voire un axe de symétrie pour l'âme, notamment lorsque l'âme présente une section transversale en forme générale de polygone régulier.

Une première dent du premier ensemble et une deuxième dent du deuxième ensemble de chacune des deux rangées au moins ont des extrémités libres situées à des distances différentes de l'axe longitudinal de l'âme.

Une deuxième dent du deuxième ensemble peut être décalée latéralement sur l'âme relativement à au moins une première dent du premier ensemble, de telle sorte que leurs extrémités libres respectives soient écartées angulairement d'un angle strictement supérieur à 0°, autour de l'axe longitudinal de l'âme. Cet angle peut être supérieur à 1°, mieux 5°, encore mieux 10°.

Au moins deux dents successives du premier ensemble de premières dents et/ou du deuxième ensemble de deuxièmes dents peuvent avoir des hauteurs différentes ou égales.

Les dents du deuxième ensemble peuvent avoir une hauteur plus grande que celle des dents du premier ensemble.

L'âme peut avoir une section transversale qui varie de manière homothétique le long de son axe longitudinal. Elle peut par exemple, augmenter sur une première portion de l'âme depuis une tête de l'applicateur vers une extrémité distale de l'âme, puis décroître et croître en passant par un minimum sur une deuxième portion de l'âme, et décroître à nouveau sur une troisième portion de l'âme depuis l'extrémité distale de la deuxième portion jusqu'à un embout de l'applicateur.

L'applicateur peut par exemple comporter entre 30 et 60 dents sur chacune de ses faces longitudinales, par exemple environ 42 dents.

Les deuxièmes dents peuvent avoir une face faisant un angle compris entre 25 et 30° avec la face à laquelle se raccorde une dent du deuxième ensemble de deuxièmes dents.

L'applicateur peut par exemple comporter en un emplacement sur l'axe longitudinal de l'âme entre 10 et 15 dents sur 360° autour de l'axe longitudinal de l'âme.

Lorsque la face longitudinale concernée est, dans le plan de coupe transversale considéré, droite, la normale à cette face est définie comme étant la perpendiculaire à cette droite.

Lorsque la face longitudinale est, dans le plan de coupe transversale considéré, curviligne entre deux extrémités qui appartiennent aux bords longitudinaux de cette face, la normale est définie comme étant la perpendiculaire au segment qui relie ces deux extrémités.

Lorsque l'axe longitudinal est rectiligne, la coupe transversale est perpendiculaire à cet axe.

Lorsque l'axe longitudinal est curviligne, la coupe transversale en un point de l'âme est perpendiculaire à la tangente à l'axe en ce point.

Dans un exemple de mise en oeuvre de l'invention, certaines dents se raccordent avec une surface de la dent orientée obliquement ou perpendiculairement par rapport à la face longitudinale de l'âme et d'autres avec une surface de la dent orientée obliquement, ce qui permet d'avoir des dents ayant des longueurs proches tout en ayant leurs extrémités libres à des distances différentes de l'âme.

La surface enveloppe de l'organe d'application, lorsqu'observée en section transversale, peut ainsi être non circulaire et passer par exemple alternativement, lorsque l'on tourne autour de l'âme, d'une distance à l'âme supérieure à un rayon moyen à une distance à l'âme inférieure à ce rayon moyen et inversement.

La surface enveloppe peut par exemple avoir une forme conique ou pyramidale au niveau d'au moins une extrémité de l'âme, notamment celle qui se raccorde à la tige. La surface enveloppe peut par exemple être conique ou pyramidale divergeant en éloignement de la tige à partir de celle-ci.

Le fait que les extrémités libres des dents ne se situent pas toutes à la même distance de l'axe longitudinal peut améliorer la pénétration des dents dans les cils, notamment lors d'un mouvement de rotation de l'applicateur relativement aux cils lors de l'application.

En jouant sur la géométrie des dents et leur écartement, il est possible de constituer des cavités plus ou moins importantes entre les dents, de telles cavités pouvant se charger en produit. Il est ainsi possible de réaliser une rangée de dents capable de se charger avec une quantité substantielle de produit, sans pour autant que cette rangée de dents ne perde sa capacité à agripper les cils.

Dans des exemples de mise en oeuvre de l'invention, les dents peuvent être réalisées relativement facilement, par moulage ou surmoulage avec l'âme.

L'applicateur peut être réalisé avec une disposition des dents sur l'âme facilitant la venue des cils au contact de cette dernière, laquelle peut présenter un état de surface parfaitement défini, ce qui n'est pas toujours le cas d'une brosse conventionnelle à âme torsadée.

Dans un exemple de mise en oeuvre de l'invention, les cils peuvent se charger en produit au contact de l'âme. L'âme peut participer ainsi d'une manière active à l'application du produit sur les cils, ce qui offre plus de liberté dans le choix et l'agencement des dents.

Par « rangée », on désigne une succession de dents se situant généralement d'un même côté de l'âme et se succédant lorsque l'on progresse le long de l'âme.

Les dents d'au moins une rangée peuvent se raccorder à la face longitudinale de l'âme correspondante d'un même côté d'une ligne longitudinale médiane de cette face longitudinale de l'âme.

Les dents du premier et/ou du deuxième ensemble de dents peuvent être sensiblement droites.

Les dents peuvent avoir des bases qui ne sont pas centrées sur la face longitudinale de l'âme à laquelle elles se raccordent.

Les bases des dents d'une rangée sont alignées ou disposées en quinconce. Dans le cas d'une disposition en quinconce, une pluralité de dents consécutives de la rangée est décalée au moins partiellement alternativement de part et d'autre d'une surface géométrique de séparation. Les dents consécutives peuvent être entièrement décalées alternativement de part et d'autre de la surface géométrique de séparation. Par « entièrement décalées », il faut comprendre que la surface géométrique de séparation ne traverse pas les dents, étant au plus tangente à celles-ci.

Toutes les dents de chaque rangée peuvent être décalées alternativement de part et d'autre d'une surface géométrique de séparation associée à la rangée.

Deux dents consécutives d'une rangée peuvent ne pas être l'image l'une de l'autre par un simple mouvement de translation, notamment lorsque les dents présentent en section transversale une forme non circulaire.

Les dents des premier et deuxième ensembles précités peuvent être disposées en alternance au sein d'au moins une rangée.

Au moins deux dents consécutives d'une rangée de dents peuvent avoir des premières faces ayant une même première forme, par exemple plane, notamment au moins au niveau de la portion inférieure de la dent, et des deuxièmes faces ayant une même deuxième forme, par exemple non plane, notamment arrondie. Les premières faces peuvent être orientées dans le même sens giratoire autour de l'âme, c'est-à-dire être toutes dirigées dans le sens horaire ou anti-horaire, lorsque l'âme est observée selon son axe longitudinal.

Les premières faces, notamment lorsqu'elles sont planes, peuvent s'étendre sensiblement dans le prolongement d'une face longitudinale de l'âme adjacente à celle à laquelle elles se raccordent. Une telle disposition peut faciliter le moulage de l'organe d'application.

Les premières faces des dents, notamment lorsqu'elles sont planes, peuvent se raccorder sensiblement perpendiculairement à la face correspondante de l'âme, au moins pour certaines dents de la rangée.

La section transversale d'une dent au moins, voire de chaque dent, peut être de forme sensiblement semi-circulaire ou semi-elliptique, ou être autre encore.

Au moins une dent d'une rangée peut s'étendre au moins au niveau de la portion se raccordant à l'âme, voire sur toute sa longueur, selon une première direction Z₁, perpendiculaire à la face longitudinale de l'âme à laquelle la dent se raccorde ou faisant un faible angle avec la normale, par exemple inférieur à 10°, mieux 5°. Une dent consécutive de la rangée peut s'étendre à partir de la même face de l'âme selon une deuxième direction Z₂, au moins au niveau de la portion se raccordant à l'âme, voire sur toute sa longueur, faisant un angle α avec la première direction, lorsque l'âme est observée selon son axe longitudinal.

Sensiblement la moitié des dents d'une rangée peut s'étendre parallèlement à la première direction Z₁. L'angle α entre les directions Z₁ et Z₂ peut être compris entre 5 et 80°.

Au moins deux dents consécutives d'une rangée peuvent ne pas se toucher. Au moins deux dents consécutives de la rangée peuvent être séparées par une distance non nulle mesurée selon l'axe longitudinal de la rangée, cette distance étant par exemple comprise entre 0,01 et 1 mm.

L'âme peut comporter une pluralité de faces longitudinales, comme évoqué ci-dessus, et l'applicateur peut comporter des rangées de dents s'étendant chacune à partir de l'une des faces longitudinales de l'âme.

Les dents peuvent se rattacher perpendiculairement à l'âme ou avec un angle de telle sorte que toutes les dents soient orientées par rapport à l'âme dans un même sens giratoire lorsque l'âme est observée selon son axe longitudinal. L'organe d'application peut ainsi être dépourvu de dents orientées dans des sens giratoires contraires. Par exemple, lorsque l'âme est observée depuis son extrémité distale, toutes les dents s'étendant obliquement peuvent être orientées dans le sens anti-horaire.

L'applicateur peut comporter une seule rangée de dents par face longitudinale de l'âme.

L'applicateur peut comporter en tout entre deux et dix rangées par exemple, notamment entre trois et huit rangées, ayant par exemple un nombre pair de rangées.

La longueur d'une rangée peut être comprise entre 10 et 45 mm environ, notamment entre 15 et 35 mm, voire entre 20 et 30 mm, étant par exemple de 25 mm environ.

Lorsque l'on observe l'âme selon son axe longitudinal, le passage d'une rangée aux autres peut s'effectuer par une rotation d'un sous-multiple entier de 360° autour de l'axe longitudinal de l'âme, par exemple une rotation de 360°/n, où n est un nombre entier compris entre 2 et 8 par exemple.

L'âme peut présenter, dans un plan de coupe transversal, une symétrie axiale, notamment autour de son axe longitudinal.

L'âme peut s'étendre selon un axe longitudinal rectiligne. En variante, l'âme peut s'étendre selon un axe longitudinal courbe. L'âme peut s'étendre selon un axe longitudinal faisant en au moins un point de sa longueur un angle avec l'axe longitudinal d'une tige à laquelle est fixée l'âme. L'âme peut être coudée au niveau de son raccordement à la tige.

Les extrémités libres des dents peuvent définir une surface enveloppe qui s'étend selon un axe longitudinal formant un angle non nul avec l'axe longitudinal de l'âme.

L'âme peut comporter au moins une face longitudinale plane. En variante, l'âme peut comporter au moins une face longitudinale non plane, étant par exemple au moins partiellement concave ou convexe.

Une dent au moins, voire chaque dent d'une rangée ou de l'applicateur, peut s'étendre à partir d'une face longitudinale correspondante non plane de l'âme, de manière sensiblement perpendiculaire à un plan tangent à l'âme au niveau de cette dent.

L'âme peut comporter une face longitudinale concave ou convexe en section transversale, dont la concavité ou la convexité peut varier lorsque l'on se déplace le long de l'axe longitudinal de l'âme.

L'âme peut comporter une face longitudinale vrillée.

L'applicateur peut comporter des dents de même hauteur ou de différentes hauteurs. La hauteur des dents peut être comprise entre 0,5 et 4 mm, notamment entre 0,7 et 3 mm, voire entre 1 et 2 mm. Au sein d'une rangée de dents, le nombre de dents peut être compris entre 6 et 60 environ, notamment entre 10 et 45 environ, étant par exemple compris entre 40 et 45.

Au moins une rangée de dents peut s'étendre selon un axe rectiligne, qui peut être parallèle ou non à l'axe longitudinal de l'âme.

Au moins deux dents d'au moins une rangée peuvent présenter des longueurs différentes ou identiques. Au moins deux dents d'une rangée au moins peuvent présenter des formes différentes ou identiques. Au moins une dent d'au moins une rangée peut présenter une forme générale effilée en direction de son extrémité libre.

Lorsque l'applicateur comporte plusieurs rangées de dents, au moins une dent de l'une des rangées peut présenter une forme différente d'une dent d'une autre rangée. Au moins une dent d'une rangée peut présenter par exemple une longueur différente de celle d'une autre dent de cette rangée, notamment d'une dent consécutive.

Lorsque l'âme est observée selon son axe longitudinal, deux dents d'une rangée peuvent s'étendre à leur base dans des directions qui forment entre elles un premier angle et deux dents d'une autre rangée peuvent s'étendre à leur base dans des directions qui forment entre elles un deuxième angle, les premier et deuxième angles pouvant être égaux ou différents.

Au sein de chaque rangée, les dents peuvent être régulièrement espacées le long de l'axe longitudinal de la rangée ou rassemblées par groupes de deux dents ou plus, l'écartement entre les dents d'un groupe le long de l'axe longitudinal de la rangée étant par exemple inférieur à l'écartement entre deux groupes de dents adjacents de cette rangée.

Les dents peuvent être initialement séparées de l'âme et fixées à cette dernière pour former l'applicateur. En variante, les dents peuvent être réalisées d'un seul tenant avec l'âme, par exemple par moulage, notamment par injection. Les dents peuvent être formées par monoinjection de matière ou surinjection, de préférence dans une matière thermoplastique, laquelle peut être élastomérique.

Les dents peuvent être réalisées dans une matière plus ou moins rigide qu'un matériau utilisé pour réaliser la tige de l'applicateur à laquelle se raccorde l'âme.

L'un au moins de l'âme et d'une dent peut présenter des propriétés magnétiques. Ces dernières peuvent être dues par exemple à une charge de particules magnétiques dispersées dans la matière plastique de l'âme et/ou de la dent.

L'un au moins de l'âme et d'une dent peut être floqué et/ou comporter une charge, destinée par exemple à améliorer le glissement.

L'âme peut être constituée par une pièce rapportée sur la tige de l'applicateur. En variante, l'âme peut être réalisée par moulage de matière plastique d'un seul tenant avec la tige de l'applicateur.

L'âme peut être réalisée dans une matière plastique plus ou moins souple que celle servant à réaliser la tige de l'applicateur.

L'âme peut présenter une section transversale sensiblement constante au moins sur une portion de sa longueur. L'âme peut encore présenter une section transversale variable. La section transversale de l'âme peut passer par un extremum sensiblement à mi-longueur de l'âme, cet extremum étant par exemple un minimum. Cela peut conférer à l'âme une flexibilité accrue et permettre de définir une surface enveloppe de section variable le long de l'organe d'application.

L'âme peut présenter sur au moins une portion de sa longueur une section transversale ayant une forme de polygone, régulier ou non, de préférence régulier, par exemple triangulaire, rectangulaire, carré, pentagonal, hexagonal ou octogonal, les côtés correspondant aux faces longitudinales de l'âme pouvant être droits ou légèrement concaves ou convexes.

L'âme peut ainsi présenter une section transversale non circulaire sur la majeure partie de sa longueur.

L'âme peut être fixée à une première extrémité de la tige de l'applicateur. L'âme peut être fixée à la tige de l'applicateur par insertion d'un embout prolongeant la portion apparente de l'âme dans un logement ménagé à l'extrémité de la tige. En variante, l'âme peut comporter un logement s'étendant longitudinalement, dans lequel est insérée la tige.

Quelle que soit la manière dont l'âme se raccorde à la tige, cette dernière peut être munie d'un élément de préhension, lequel peut être configuré pour fermer de manière étanche un récipient contenant le produit à appliquer. Ce récipient peut comporter un organe d'essorage, lequel peut être adapté à essorer la tige et l'organe d'application.

L'applicateur peut être dépourvu de métal, ce qui peut permettre son passage dans un four à micro-ondes.

Le cas échéant, l'âme peut être évidée intérieurement, et comporter par exemple au moins un trou permettant le passage du produit à travers l'organe d'application.

L'invention a encore pour objet, selon l'un de ses aspects, indépendamment ou en combinaison avec ce qui précède, un applicateur comportant :
- une âme s'étendant selon un axe longitudinal, présentant une pluralité de faces longitudinales, et
- une unique rangée de dents s'étendant à partir de chacune d'au moins deux faces longitudinales de l'âme, notamment de chaque face longitudinale de l'âme, au moins un premier ensemble de premières dents de cette rangée ayant une surface se raccordant obliquement ou perpendiculairement à la face longitudinale correspondante de l'âme et au moins un deuxième ensemble de deuxièmes dents de cette rangée ayant une surface se raccordant obliquement à cette même face longitudinale de l'âme, lorsque cette dernière est observée selon son axe longitudinal.

Au moins une première dent du premier ensemble et une deuxième dent du deuxième ensemble peuvent se raccorder à la face longitudinale correspondante de l'âme dans des directions différentes. Les dents du premier ensemble de dents peuvent être sensiblement droites.

L'invention a encore pour objet, indépendamment ou en combinaison avec ce qui précède, un applicateur pour l'application d'un produit sur les cils ou les sourcils, comportant :
- une âme s'étendant selon un axe longitudinal, et présentant au moins deux faces longitudinales, et
- au moins deux rangées de dents sur deux faces longitudinales respectives de l'âme, les dents ayant des premières faces longitudinales planes s'étendant sur sensiblement toute leur hauteur et des deuxièmes faces longitudinales à l'opposé des premières, non planes, les premières faces longitudinales planes étant orientées dans le même sens giratoire autour de l'âme.

L'invention a encore pour objet, indépendamment ou en combinaison avec ce qui précède, un applicateur pour l'application d'un produit sur les cils ou les sourcils, comportant :
- une âme s'étendant selon un axe longitudinal, comportant au moins deux faces longitudinales, et
- au moins deux rangées de dents sur l'âme s'étendant chacune à partir d'une face longitudinale de l'âme,
- une pluralité de dents consécutives d'une rangée étant décalées au moins partiellement alternativement de part et d'autre d'une surface géométrique de séparation, les dents de la pluralité comportant chacune une première face de même forme, les premières faces étant orientées dans le même sens giratoire autour de l'âme, deux dents consécutives de la pluralité ayant des axes longitudinaux faisant entre eux un angle non nul lorsque l'âme est observée selon son axe longitudinal.

L'invention a encore pour objet, selon un autre de ses aspects, un applicateur comportant un organe d'application ayant une âme allongée selon un axe longitudinal, de section transversale polygonale sur au moins une portion de sa longueur, au moins une rangée de dents se raccordant à une face longitudinale, cette rangée comportant au moins une dent ayant une face s'étendant dans le plan de la face longitudinale adjacente et une dent s'étendant obliquement lorsque l'âme est observée selon son axe longitudinal.

L'invention a encore pour objet un dispositif de conditionnement et d'application d'un produit sur les fibres kératiniques, notamment les cils ou les sourcils, comportant l'un quelconque des applicateurs tels que définis ci-dessus, et un récipient contenant le produit.

Ce récipient peut comporter un organe d'essorage.

L'invention a encore pour objet un procédé de maquillage des cils ou sourcils au moyen d'un applicateur tel que défini plus haut.

L'invention pourra être mieux comprise à la lecture de la description détaillée qui va suivre, d'exemples non limitatifs de mise en oeuvre de celle-ci, et à l'examen du dessin annexé, sur lequel :
- la figure 1 est une vue schématique en élévation, avec coupe longitudinale partielle, d'un exemple de dispositif réalisé conformément à l'invention,
- la figure 2 représente isolément, de côté, l'organe d'application de la figure 1,
- les figures 3 et 4 sont des coupes transversales selon III-III et IV-IV respectivement, de la figure 2,
- la figure 5 est une coupe transversale d'une dent selon V-V de la figure 4,
- la figure 6 est une vue en perspective, schématique et partielle, de l'organe d'application de la figure 2,
- la figure 7 est une vue analogue à la figure 2 d'une variante de réalisation,
- les figures 8 et 9 sont des coupes transversales respectivement selon VIII-VIII et IX-IX de la figure 7,
- la figure 10 est une vue en perspective, schématique et partielle, de l'organe d'application de la figure 7,
- les figures 11 à 15 sont des coupes transversales analogues à la figure 3, de variantes de réalisation,
- - la figure 16 est une vue de côté, partielle, d'une face longitudinale de l'applicateur selon une variante de réalisation,
- la figure 17 est une vue analogue à la figure 2 d'une variante de réalisation,
- la figure 18 est une coupe longitudinale, schématique et partielle, de l'organe d'application de la figure 17,
- la figure 19 est une vue analogue à la figure 18 d'une variante de réalisation,
- la figure 20 est une coupe transversale, schématique et partielle, selon XX-XX de la figure 19,
- la figure 21 est une vue en perspective d'une variante de réalisation,
- la figure 22 est une vue analogue à la figure 2 d'une autre variante,
- les figures 23 et 24 représentent de manière schématique des surfaces enveloppes d'autres variantes de réalisation,
- la figure 25 est une coupe longitudinale, schématique et partielle, d'une variante de réalisation de l'organe d'essorage,
- les figures 26 à 28 illustrent des variantes de réalisation des dents,
- la figure 29 est une coupe transversale partielle, analogue à la figure 3, d'une variante de réalisation,
- la figure 30 est une vue analogue à la figure 2 d'une variante de réalisation de l'organe d'application,
- la figure 31 est une vue axiale selon XXXI de la figure 30,
- la figure 32 est une coupe longitudinale selon XXXII-XXXII de la figure 31,
- la figure 33 représente un détail XXXIII de la figure 32,
- la figure 34 est une section transversale selon XXXIV-XXXIV de la figure 30,
- la figure 35 est une section transversale selon XXXV-XXXV de la figure 30,
- la figure 36 est une section transversale selon XXXVI-XXXVI de la figure 30,
- la figure 37 est une section transversale de la base d'une dent, et
- les figures 38 à 42 représentent de manière schématique des surfaces enveloppes d'autres variantes de réalisation,
- les figures 43 et 44 représentent des détails de variantes de réalisation de la tige.

On a représenté à la figure 1 un dispositif de conditionnement et d'application réalisé conformément à l'invention, comportant un applicateur 2 et un récipient associé 3 contenant un produit P à appliquer sur les cils et/ou les sourcils, par exemple du mascara ou un produit de soin.

Le récipient 3 comporte, dans l'exemple considéré, un col fileté 4 et l'applicateur 2 comporte un capuchon de fermeture 5 agencé pour se fixer sur le col 4 afin de fermer le récipient 3 de manière étanche en l'absence d'utilisation, le capuchon de fermeture 5 constituant également un élément de préhension pour l'applicateur 2.

L'applicateur 2 comporte une tige 7 d'axe longitudinal Y, qui se raccorde à son extrémité supérieure au capuchon de fermeture 5 et, à son extrémité inférieure, à un organe d'application 8.

Le récipient 3 comporte également un organe d'essorage 6, inséré dans le col 4.

Cet organe d'essorage 6, qui peut être quelconque, comporte dans l'exemple considéré une lèvre 9 agencée pour essorer la tige 7 et l'organe d'application 8 lorsque l'applicateur 2 est retiré du récipient 3.

Dans l'exemple illustré, la tige 7 présente une section transversale circulaire mais on ne sort pas du cadre de la présente invention lorsque la tige 7 présente une section autre, la fixation du capuchon 5 sur le récipient 3 pouvant alors être effectuée autrement que par vissage, si nécessaire. L'organe d'essorage 6 pourra être adapté à la forme de la tige 7 et à celle de l'organe d'application 8, le cas échéant.

Dans l'exemple considéré, l'axe longitudinal Y de la tige 7 est rectiligne et confondu avec l'axe longitudinal du récipient 3 lorsque l'applicateur 2 est en place sur celui-ci, mais on ne sort pas du cadre de la présente invention lorsque la tige 7 est non rectiligne, formant par exemple un coude.

La tige 7 peut comporter, le cas échéant, un rétreint annulaire sur sa portion qui vient se positionner en regard de la lèvre 9 de l'organe d'essorage 6, de façon à ne pas solliciter mécaniquement celle-ci outre mesure pendant le stockage.

En se reportant aux figures 2 à 4, on peut voir que l'organe d'application 8 comporte une âme 10 de forme allongée, s'étendant selon un axe longitudinal X.

Dans l'exemple considéré, l'âme 10 présente sur la majorité de sa longueur une section transversale polygonale, dont les côtés définissent des faces longitudinales 15 sensiblement planes. L'axe longitudinal X est central.

Sur chacune de ces faces longitudinales 15 se raccorde dans l'exemple illustré une unique rangée 17 de dents 18.

Les dents 18 sont réalisées dans l'exemple considéré d'un seul tenant par moulage de matière thermoplastique avec l'âme 10.

On peut utiliser pour mouler l'organe d'application 8 une matière thermoplastique relativement rigide ou non, par exemple du SEBS, un silicone, du butyle, de l'EPDM, un nitrile, un élastomère thermoplastique, un élastomère de polyester, de polyamide, de polyéthylène ou de vinyle, mais aussi une polyoléfine telle que du PE ou PP, du PVC, du PS, du PET, du POM, du PA ou du PMMA. On peut notamment utiliser les matériaux connus sous les marques Hytrel®, Cariflex®, Alixine®, Santoprène®, Pebax®, cette liste n'étant pas limitative.

L'organe d'application 8 peut encore, le cas échéant, être réalisé par moulage d'un matériau métallique ou par usinage.

Les dents et l'âme peuvent être réalisées dans des matières différentes.

La configuration des dents peut faciliter le moulage au moyen d'un moule comportant une pluralité de coquilles respectivement associées aux différentes faces longitudinales 15, ces coquilles pouvant s'écarter les unes des autres en se déplaçant radialement vers l'extérieur lors du démoulage.

L'utilisation de telles coquilles peut permettre d'éviter une trop forte sollicitation mécanique des dents lors du démoulage et peut faciliter l'emploi, pour réaliser l'organe d'application, d'une matière thermoplastique relativement rigide. L'emploi d'une telle matière peut être souhaité pour accroître la charge de produit et/ou mieux lisser le produit sur les cils.

L'organe d'application 8 peut comporter, à son extrémité distale 12, une tête effilée vers l'avant, afin de faciliter la rentrée de l'applicateur 2 dans le récipient 3. La tête effilée vers l'avant peut encore permettre d'éviter l'encrassage de l'organe d'application 8. La hauteur des dents 18 peut diminuer en rapprochement de la tête 12, le long d'une portion de transition distale 13a, comme illustré sur la figure 2.

La hauteur des dents 18 peut également diminuer le long d'une portion de transition proximale 13b en direction de la tige 7, de façon à faciliter le franchissement de l'organe d'essorage 6 par l'organe d'application 8 lors du retrait de l'applicateur 2.

La tête 12 peut être à symétrie de révolution ou comporter des ailettes radiales, comme illustré sur la figure 2.

L'âme 10 est prolongée, dans l'exemple considéré, de son côté proximal, par un embout cylindrique 14 qui permet sa fixation sur la tige 7. La fixation peut notamment se faire par encliquetage, collage, soudage ou sertissage. L'âme 10 peut encore être réalisée d'un seul tenant par moulage de matière avec la tige 7 ou avec un logement dans lequel est insérée la tige 7.

Les faces longitudinales 15 sont dans l'exemple décrit au nombre de quatre, comme on peut le voir sur les figures 3 et 4, la section transversale de l'âme étant sensiblement carrée.

Chaque rangée 17 de dents 18 comporte un premier ensemble 20 de premières dents se raccordant en faisant un angle α_{Z1} avec la normale à la face correspondante 15 de l'âme 10, et un deuxième ensemble 30 de deuxièmes dents se raccordant obliquement à cette face 15 en faisant un angle α_{Z2} avec cette normale. Les angles α_{Z1} et α_{Z2} sont mesurés dans le plan de la section transversale qui passe par le milieu de la base de la dent concernée. Ce plan est perpendiculaire à l'axe longitudinal de l'âme en ce point lorsque rectiligne et, lorsque cet axe est curviligne, à la tangente à l'axe en ce point.

Les dents 18 du premier ensemble de dents 20 sont droites, s'étendant selon une direction Z₁ sensiblement perpendiculaire à la face 15, l'angle α_{Z1} étant relativement faible, par exemple inférieur à 10°, voire 5°.

Les dents 18 du deuxième ensemble de dents 30 sont également droites dans l'exemple considéré, s'étendant selon une direction Z₂ formant un angle α avec la direction Z₁.

L'angle α peut par exemple être compris entre 20 et 80°.

On peut voir sur les figures 3 et 4 que chaque rangée comporte des dents ayant une surface se raccordant perpendiculairement à la face longitudinale correspondante 15.

Dans l'exemple décrit, les dents 18 de chaque rangée 17 sont disposées en quinconce. Deux dents consécutives 18 de chaque rangée 17 sont décalées alternativement de part et d'autre d'une surface géométrique de séparation S, cette surface S étant par exemple un plan bissecteur de l'angle a.

Les dents du premier ensemble 20 sont disposées d'un côté de cette surface géométrique de séparation S tandis que celles du deuxième ensemble 30 sont disposées de l'autre côté de celle-ci, lorsque l'âme 10 est observée selon son axe longitudinal.

Au sein de chaque rangée 17, les bases des dents du premier ensemble 20 et du deuxième ensemble 30 sont non alignées, car situées respectivement entièrement de part et d'autre de la surface géométrique de séparation S.

Les dents du premier ensemble 20 et du deuxième ensemble 30 ne se chevauchent pas, dans l'exemple illustré, lorsque l'organe d'application est observé de côté, dans une direction perpendiculaire à l'axe X, comme illustré sur la figure 2.

Lorsque l'âme est observée selon son axe longitudinal, comme sur la figure 3, les extrémités libres 18a des dents du premier ensemble de dents 20 sont disposées au-delà d'un cercle moyen C centré sur l'axe X longitudinal de l'âme, tandis que les extrémités libres 18b des dents du deuxième ensemble 30 sont disposées à l'intérieur de ce cercle. Ainsi, les extrémités libres des dents de l'organe d'application 8 ne sont pas toutes à la même distance de l'axe longitudinal de l'organe d'application.

Une telle configuration peut permettre d'améliorer la pénétration des dents 18 dans les cils ou sourcils et peut améliorer ou faciliter le maquillage.

Par ailleurs, les directions Z₁ et Z₂ des dents 18 des premier 20 et deuxième 30 ensembles de dents ne coupent pas l'axe longitudinal X de l'âme, les dents étant excentrées par rapport à cet axe.

On peut comprendre à l'examen de la figure 3 notamment que l'invention peut permettre d'avoir des dents ayant des extrémités libres non toutes situées à la même distance de l'axe longitudinal ainsi que des dents relativement longues, si cela est souhaité, ce qui peut être avantageux pour lisser les cils et favoriser le chargement de l'applicateur en produit.

On peut voir sur les figures 2 à 4 que dans l'exemple illustré, à chaque dent 18 du premier ensemble 20 d'une rangée 17 peut être associée une dent respective du premier ensemble 20 d'une autre rangée 17, occupant sensiblement la même position axiale le long de l'axe X de l'âme, le passage d'une dent à l'autre s'effectuant par une rotation autour de l'axe X d'un sous-multiple de 360°, en l'espèce 90°. Il en est de même pour chaque dent 18 du deuxième ensemble 30.

Les dents obliques 18 des différentes rangées sont orientées dans le même sens giratoire autour de l'âme, à savoir le sens horaire sur les figures 3 et 4. Dans l'exemple considéré, chaque dent 18 comporte une première face longitudinale 40 de forme plane et une deuxième face longitudinale 41 de forme arrondie, notamment convexe, comme on peut le voir sur la figure 5.

Au moins deux dents 18 consécutives d'une rangée 17, et dans l'exemple décrit toutes les dents de chaque rangée 17, ont leurs premières faces 40 de même forme et leurs deuxièmes faces 41 de même forme, toutes les premières faces 40 étant orientées dans le même sens giratoire autour de l'âme 10, à savoir le sens anti-horaire sur les figures 3 et 4.

Les premières faces 40 des dents du premier ensemble 20 de chaque rangée 17 s'étendent dans l'exemple décrit dans le plan d'une face 15 adjacente de l'âme. De plus, ces premières faces 40 s'étendent perpendiculairement à la face 15 à laquelle se raccordent les dents en question.

L'angle δ entre les faces 40 et 41 de deux dents consécutives d'une même rangée 17 est par exemple de l'ordre de 38°, lorsque l'âme est observée selon son axe longitudinal, comme sur la figure 4.

En vue de côté, les extrémités libres 18a, 18b des dents 18 de chaque ensemble peuvent se projeter en vue de dessus sur la face longitudinale 15 correspondante, à proximité de la face 15 adjacente, comme on peut le voir sur la figure 2.

Les extrémités libres 18a et 18b des dents d'une rangée 17 peuvent se situer sensiblement à la même hauteur, relativement à la face longitudinale 15 correspondante.

Par ailleurs, les bases des dents consécutives de chaque rangée 17 peuvent se toucher ou non lorsque l'organe d'application est observé de côté. Dans l'exemple considéré, ces bases sont faiblement écartées.

L'âme peut comporter un nombre quelconque de faces longitudinales, toutes les caractéristiques décrites ci-dessus pouvant s'appliquer indépendamment du nombre de faces longitudinales.

A titre d'exemple, on a illustré aux figures 7 à 10 une variante de réalisation dans laquelle l'âme 10 est de section transversale hexagonale et comporte six faces longitudinales 15, une rangée unique 17 de dents 18 se raccordant à chacune des faces longitudinales 15, de sorte que l'applicateur comporte en tout six rangées 17.

Cet exemple de réalisation diffère en outre de celui illustré aux figures 1 à 6 par le fait que les dents 18 du premier ensemble de dents 20 comportent chacune une face plane 40 qui s'étend perpendiculairement à la face 15 longitudinale correspondante de l'âme, mais qui ne s'étend pas dans le plan d'une face longitudinale 15 adjacente.

Dans l'exemple des figures 7 à 10, chaque rangée 17 comporte des dents ayant des faces planes 40 qui sont orientées perpendiculairement à la face longitudinale 15 correspondante de l'âme 10.

Les extrémités libres des dents ne se situent pas à une même distance de l'axe longitudinal X de l'âme 10, les extrémités libres des dents orientées obliquement relativement à la face longitudinale correspondante étant par exemple plus éloignées de l'axe X que celles des autres dents.

On a illustré à la figure 11 une variante de réalisation dans laquelle l'âme 10 comporte seulement deux faces longitudinales opposées 15 à partir desquelles s'étendent des rangées respectives de dents 17. L'âme présente dans cet exemple une section transversale carrée. Les deux rangées sont symétriques l'une de l'autre par rapport à l'axe longitudinal X.

Dans l'exemple de la figure 12, la section transversale de l'âme 10 est triangulaire, l'âme 10 présentant trois faces longitudinales 15 et trois rangées correspondantes 17 de dents 18.

Un organe d'application 8 selon l'invention peut comporter plus de deux dents apparentes par face longitudinale lorsque l'âme est observée selon son axe longitudinal, comme illustré à la figure 13.

Dans cet exemple, l'organe d'application 8 comporte, outre les premières et deuxièmes dents 18 des ensembles 20 et 30, une ou plusieurs dents additionnelles 18 faisant par exemple un angle β supérieur à α avec la direction Z₁.

Les dents additionnelles 18 constituent un troisième ensemble 130 de dents et peuvent par exemple alterner avec les dents du premier 20 et/ou du deuxième 30 ensemble de dents, le long de la rangée 17. En variante, les dents additionnelles 18 peuvent constituer une rangée supplémentaire s'étendant parallèlement à la rangée 17.

Les dents du troisième ensemble 130 de dents peuvent s'étendre dans le même sens giratoire, autour de l'axe longitudinal de l'âme 10, que les dents des deuxièmes ensembles 30 des différentes rangées, comme illustré.

Des dents de l'organe d'application peuvent, en variante encore, ne pas être orientées dans le même sens giratoire autour de l'âme.

A titre d'exemple, on a illustré à la figure 13A un organe d'application comportant l'un des deuxièmes ensembles de dents 30 s'étendant dans un sens giratoire contraire des autres deuxièmes ensembles de dents autour de l'âme 10.

On ne sort pas du cadre de la présente invention si les dents du deuxième ensemble 30 de dents ne sont pas inclinées par rapport à la face longitudinale 15 de l'âme à laquelle elles se raccordent, comme c'est le cas dans la variante illustrée à la figure 14.

Dans cet exemple, les directions Z₁ et Z₂ sont parallèles pour chaque rangée 17. La longueur des dents du premier ensemble 20 est proche de celle des dents du deuxième ensemble 30. Néanmoins, compte tenu du fait que les dents du premier ensemble 20 sont décalées latéralement par rapport aux dents du deuxième ensemble 30 et que les dents sont disposées non symétriquement par rapport à un plan médian contenant l'axe X, les extrémités 18a des dents du premier ensemble 20 de dents sont plus éloignées de l'axe X que celles 18b des dents du deuxième ensemble 30.

Les dents du deuxième ensemble sont par exemple suffisamment décalées relativement à celles du premier ensemble pour que leurs extrémités libres 18b soient éloignées angulairement de celles 18a des autres dents de la rangée d'un angle ε autour de l'axe X, l'angle ε pouvant être strictement non nul, étant par exemple supérieur à 1° ou 5° ou 10°, voire 15°.

Dans une variante non illustrée, les dents des premiers ensembles 20 de la figure 14 peuvent être remplacées par celles des premiers ensembles 20 de la figure 13.

En variante encore, toutes les dents, aussi bien celles du premier ensemble 20 que celles du deuxième ensemble 30, peuvent s'étendre avec des surfaces non perpendiculaires à la face longitudinale 15 à laquelle elles se raccordent, comme illustré à la figure 15, l'âme présentant dans cet exemple une section transversale hexagonale. Les dents peuvent être orientées dans le même sens giratoire, en l'espèce le sens horaire sur la figure 15.

Dans les exemples qui viennent d'être décrits, l'axe longitudinal X de l'âme constitue un axe de symétrie de l'âme 10, compte tenu du fait que l'âme a une section transversale polygonale régulière, notamment carrée, hexagonale ou triangulaire.

Toujours dans les exemples qui viennent d'être décrits, les dents des premier 20 et deuxième 30 ensembles de dents 18 sont disposées en quinconce, leurs bases n'étant pas alignées.

Il peut en être autrement et les bases des dents 18 peuvent être alignées, comme illustré à la figure 16, une même ligne parallèle à l'axe longitudinal X de l'âme 10 intersectant toutes les bases des dents alignées de la rangée.

Les faces longitudinales 15 de l'âme 10 peuvent être non planes, étant par exemple concaves ou convexes sur au moins une portion de leur longueur.

A titre d'exemple, on a illustré aux figures 17 à 20 des exemples de réalisation dans lesquels l'âme 10 comporte des faces longitudinales 15 au moins partiellement concaves, la concavité étant par exemple centrée sur un plan médian de l'âme 10 coupant celle-ci sensiblement à mi-longueur.

Dans l'exemple illustré aux figures 17 et 18, les dents 18 s'étendent perpendiculairement à l'axe longitudinal X de l'âme 10 lorsque l'organe d'application 8 est observé perpendiculairement à ce dernier, et dans l'exemple de réalisation des figures 19 et 20, les dents 18 s'étendent non pas perpendiculairement à l'axe X de l'âme 10, mais perpendiculairement à la face longitudinale 15 correspondante.

La concavité des faces longitudinales 15 peut être formée par un rétrécissement de la section transversale de l'âme 10.

Dans une variante de réalisation, les faces longitudinales 15 de l'âme 10 sont vrillées, comme illustré à la figure 21, c'est-à-dire que le côté correspondant effectue au moins une rotation en direction de l'extrémité distale de l'âme.

L'âme 10 peut être déformée au moment du démoulage par une rotation de l'embout 14, ou en variante dans le moule.

L'axe longitudinal X de l'âme 10 peut être confondu avec l'axe longitudinal Y de la tige 7, mais on ne sort pas du cadre de la présente invention s'il en est autrement, et à titre d'exemple, on a illustré à la figure 22 une variante de réalisation dans laquelle l'axe longitudinal X de l'âme 10 forme un angle γ₁ avec l'axe longitudinal Y de la tige. Une telle configuration peut améliorer l'application en facilitant la manipulation de l'applicateur.

L'âme peut s'étendre selon un axe longitudinal X non rectiligne. On a illustré à la figure 23 une variante de réalisation dans laquelle l'âme s'étend selon un axe longitudinal X courbe. Lorsqu'observée en coupe longitudinale, comme sur la figure 23, la surface enveloppe E peut présenter d'un côté de l'axe X un premier contour 54 s'étendant sensiblement dans la même direction que l'axe X, et du côté opposé de l'axe X un deuxième contour 55 pouvant présenter une courbure identique ou différente.

Dans la variante illustrée à la figure 38, la surface enveloppe E peut présenter deux contours 54 et 55 opposés dont l'un peut comporter une encoche.

Dans une autre variante, illustrée à la figure 39, la surface enveloppe E présente une section transversale qui passe par un minimum. L'axe X est confondu avec l'axe Y.

Dans la variante illustrée à la figure 40, l'axe longitudinal X de l'âme 10 est rectiligne et la surface enveloppe E présente une forme ovoïde.

Dans une autre variante, illustrée à la figure 24, l'extrémité libre des dents 18 définit une surface enveloppe E qui s'étend généralement selon un axe longitudinal W formant un angle γ₂ avec l'axe longitudinal X de l'âme 10, l'applicateur pouvant être qualifié d'excentré.

La variante de la figure 41 diffère de celle de la figure 24 par la forme de la surface enveloppe E, laquelle présente une section transversale qui passe par un minimum.

L'axe longitudinal X de l'âme 10 peut être rectiligne et faire un angle avec l'axe longitudinal Y de la tige 7, comme illustrée sur la figure 42, la surface enveloppe E ayant par exemple une section transversale non constante, par exemple passant par un minimum.

Pour utiliser le dispositif 1, l'utilisateur peut dévisser le capuchon de fermeture 5 et extraire l'organe d'application 8 du récipient 3.

Après traversée par l'organe d'application 8 de l'organe d'essorage 6, une certaine quantité de produit demeure entre les rangées 17 et entre les dents 18 de ces rangées et peut être appliquée sur les cils ou les sourcils par l'utilisateur. Le nombre relativement élevé de dents ainsi que leur disposition sur l'organe d'application permet un maquillage soigné. Une rotation de l'organe d'application autour de l'axe X peut accompagner le geste de maquillage des cils ou sourcils. Les dents orientées obliquement peuvent être orientées vers les cils au moment du maquillage.

Les figures 30 à 37 concernent une variante de réalisation de l'organe d'application.

Dans cet exemple, l'âme 10 présente une section transversale hexagonale qui varie de manière homothétique.

La section augmente sur une première portion l₁ depuis la tête 12 vers l'extrémité proximale, cette première portion l₁ ayant par exemple une longueur comprise entre 3 mm et 5 mm, par exemple voisine de 4,3 mm, la distance entre deux faces 15 opposées passant par exemple de 1,9 mm à 2,9 mm.

La section transversale décroît et croît en passant par un minimum sur une deuxième portion l₂, chaque face 15 présentant en coupe longitudinale sur cette portion un profil en arc de cercle, comme on peut le voir sur la figure 32, la longueur de la portion l₂ étant par exemple comprise entre 18 mm et 19 mm, par exemple voisine de 18,6 mm. Le minimum de la section transversale est par exemple sensiblement à mi-longueur de la portion l₂.

Puis l'âme 10 décroît depuis l'extrémité proximale de la portion l₂ jusqu'à l'embout 14, la longueur de cette portion l₃ étant par exemple comprise entre 2 mm et 3 mm, par exemple voisine de 2,5 mm.

La distance entre deux faces 15 opposées de l'âme 10 à la jonction entre les portions l₂ et l₃ est par exemple comprise entre 2 mm et 3 mm, par exemple égale à 2,9 mm.

La variation angulaire v₁ de la direction de l'axe longitudinal des dents sur la portion l₂ représentée sur la figure 32 est par exemple, entre deux dents successives d'un même ensemble, de 0,8° ± 1' d'arc et entre deux dents adjacentes appartenant respectivement aux deuxième et premier ensembles de dents, égale à v₂, v₂ étant par exemple de 0,5° ± 1' d'arc.

Le rayon de courbure R des faces longitudinales 15 sur la portion l₂ est par exemple compris entre 80 mm et 95 mm, par exemple voisin de 87 mm.

La hauteur des dents varie sur la portion l₁, avec des hauteurs comprises par exemple entre 1 et 2 mm, avec la hauteur H1 étant de 1 mm par exemple pour les dents adjacentes à la tête 12 et passant par exemple à des hauteurs H2 de 1,1 mm, H3 de 1,1 mm, H4 de 1,4 mm, H5 de 1,6 mm, H6 de 1,8 mm et H7 de 2 mm pour les dents suivantes situées dans la portion l₁, comme représenté sur la figure 30.

Pour la portion l₃, la hauteur des dents décroît, par exemple de la hauteur H11 égale à 1,8 mm à la hauteur H8 égale à 1 mm, les hauteurs des dents intermédiaires H10 et H9 étant respectivement égales à 1,45 mm et 1,25 mm par exemple.

L'embout 14 présente par exemple un diamètre compris entre 2 mm et 3 mm, par exemple de 2,2 mm et une longueur comprise par exemple entre 6 mm et 8 mm, par exemple de 7 mm, le diamètre de l'embout 14 étant par exemple de 2,2 mm à son extrémité proximale et de 2,4 mm à son extrémité distale.

Le sommet des dents adjacentes à l'embout 14 se situe par exemple à une distance d'environ 0,375 mm de l'embout 14.

L'organe d'application peut comporter par exemple six rangées de 42 dents chacune, chaque rangée incluant les dents des deux ensembles qui alternent, les dents au sein d'une rangée étant successivement avec un flan 18d perpendiculaire à la face correspondante de l'âme comme on peut le voir sur la figure 34 et avec un flan 18e faisant un angle α'_{Z2} avec la face correspondante de l'âme, comme on peut le voir sur la figure 35. Cet angle α'_{Z2} est par exemple compris entre 25 et 30 °, étant de 27,9° environ dans l'exemple illustré.

Sur la figure 34, la hauteur H_{Z1} des dents 18a est par exemple comprise entre 2 mm et 3 mm étant par exemple de 2,15 mm, et la hauteur H_{Z2} des dents 18b sur la figure 35 est par exemple comprise entre 2mm et 3 mm étant par exemple de 2,2 mm.

Les dents 18b qui s'étendent obliquement par rapport à la normale à la face correspondante de l'âme correspondante présentent par exemple une hauteur plus grande que les dents 18a qui se raccordent à la face avec un angle moindre.

Si l'on se reporte à la figure 37, on peut voir que la base d'une dent 18 s'étend par exemple axialement sur une distance n comprise entre 0,5 mm et 0,6 mm, par exemple de l'ordre de 0,55 mm et dans le sens circonférentiel sur une distance c comprise entre 0,5 mm et 0,6 mm, par exemple de l'ordre de 0,55 mm.

Une dent 18 présente par exemple une face longitudinale plane 18d ou 18e qui s'étend jusqu'à proximité de son extrémité libre, et du côté opposé, une face convexe avec une section transversale sensiblement semi-elliptique.

L'extrémité d'une dent peut être arrondie avec par exemple un rayon de courbure r de 0,1 mm lorsque l'organe d'application est observé dans une direction perpendiculaire à son axe longitudinal, comme sur la figure 33, et avec un rayon de courbure r' qui est par exemple de 0,2 mm lorsque la dent est observée en section transversale comme sur les figures 34 et 35.

Le pas axial p₁ entre deux dents adjacentes sur la portion l₁ est par exemple de 0,6 mm et ce pas peut être le même sur la portion l₃.

Le diamètre du cercle C enveloppant l'organe d'application, comme représenté sur la figure 31, est par exemple compris, là où il est maximal, entre 7 mm et 8 mm, étant par exemple de l'ordre de 7,6 mm.

Bien entendu, l'invention n'est pas limitée aux exemples de réalisation qui viennent d'être décrits, dont les caractéristiques peuvent se combiner au sein de variantes non illustrées.

Les dents de l'une au moins des rangées peuvent présenter des hauteurs différentes, passant par exemple par un extremum entre les dents extrêmes de la rangée.

L'une au moins des dents 18 des rangées 17 peut présenter un état de surface non lisse, par exemple des stries venues de moulage ou des aspérités liées par exemple à la présence d'une charge dans la matière plastique.

L'organe d'application peut être réalisé avec une matière plastique comportant des particules magnétiques. Le champ magnétique créé par de telles particules, qui peuvent être magnétisables et/ou magnétisées, peut exercer par exemple un effet sur les cils et/ou interagir avec des fibres magnétiques ou pigments qui seraient présents dans le produit.

L'organe d'application peut être réalisé avec un flocage, ce dernier s'étendant par exemple sur les dents seulement.

Les dents peuvent présenter, au niveau de leur extrémité libre, un relief ou une forme particulière, par exemple une fourche, une boule ou un crochet, comme illustré aux figures 26 à 28. Le crochet peut s'étendre par exemple transversalement, parallèlement ou obliquement par rapport à l'axe longitudinal X de l'âme.

Les rangées 17 peuvent comporter des nombres de dents différents, l'une des rangées étant par exemple plus courte qu'une autre rangée.

Au sein de chaque rangée, les dents peuvent être rassemblées par groupes de dents, par exemple par paires. On peut bien entendu regrouper les dents autrement que par paires, l'espacement entre les groupes de dents au sein d'une même rangée étant régulier ou non, et notamment supérieur à l'espacement moyen entre les dents au sein d'un groupe.

Les dents peuvent toutes se raccorder à l'âme selon une direction contenue dans un plan perpendiculaire à l'axe X. Il peut en être autrement, et des dents peuvent être inclinées en direction de l'extrémité distale ou proximale.

L'organe d'essorage peut être réalisé autrement, par exemple comporter un bloc de mousse, qui peut être fendu. L'organe d'essorage peut par exemple être tel que décrit dans les demandes de brevet FR 2 856 559, EP-A-1 046 358, EP-A-1 050 231, EP-A-1 481 607 et EP-A-1 561 394.

L'organe d'essorage peut encore être tel que décrit dans la demande WO 2007/004156, comportant au moins une lèvre d'essorage ondulée, ayant un bord libre radialement intérieur définissant un orifice de passage 122 de l'organe d'application, comme illustré sur la figure 25. L'organe d'essorage peut être souple et apte à se déformer en allongement ou en torsion. La lèvre d'essorage 9 peut comporter des ondulations 120 s'étendant autour de l'orifice 122. La lèvre d'essorage 9 peut comporter un nombre d'ondulations 120 compris entre 3 et 12, par exemple.

La lèvre d'essorage 9 peut s'étendre généralement selon un cône convergeant en direction du fond du récipient, de génératrice G faisant un angle i avec l'axe K du récipient. En variante, la lèvre d'essorage 9 peut s'étendre généralement selon un plan médian perpendiculaire à l'axe K ou encore généralement selon un cône convergent en direction de la sortie du récipient.

L'organe d'essorage peut encore être réglable, le cas échéant.

Dans une variante, l'âme 10 comporte des nervures longitudinales 50, comme illustré à la figure 29, qui permettent de la rigidifier. Cela peut permettre d'utiliser, par exemple, une matière relativement souple pour réaliser l'organe d'application.

Des dents souples peuvent permettre, après le passage de l'organe d'application 8 dans l'organe d'essorage 6, un stockage moins important de produit sur l'organe d'application, tandis que des dents plus rigides peuvent permettre un stockage plus important. Le choix de la souplesse des dents peut permettre de contrôler le niveau de chargement en produit de l'organe d'application, quelle que soit la nature de l'organe d'essorage et du produit lui-même.

Dans des variantes de mise en oeuvre de l'invention, les extrémités libres des dents d'une rangée au moins se situent à la même distance de l'axe longitudinal de l'âme. De telles variantes prennent par exemple les arrangements de dents et les formes d'âme des figures précédemment décrites, les longueurs ou inclinaisons des dents étant différentes de façon à avoir des extrémités libres situées à la même distance de l'axe longitudinal.

La tige 7 à laquelle est fixée l'âme peut être au moins partiellement, notamment entièrement, flexible. La tige peut par exemple comporter au moins un élément flexible 80 comme illustré à la figure 43, ou par exemple au moins élément en élastomère, ou présenter une forme conférant de la flexibilité, par exemple au moins une encoche 81 comme illustré à la figure 44.

L'expression « comportant un » doit être comprise comme étant synonyme de l'expression « comportant au moins un », sauf si le contraire est spécifié.

L'expression « compris entre » s'entend bornes incluses.

## Revendications

1. Dispositif de conditionnement et d'application, comportant
- un applicateur (2) pour l'application d'un produit sur les cils ou les sourcils, comportant :
• une âme (10) s'étendant selon un axe longitudinal (X) et présentant une pluralité de faces longitudinales (15), et
• une rangée unique (17) de dents (18) s'étendant à partir de chacune d'au moins deux faces longitudinales (15) de l'âme, notamment de chaque face longitudinale de l'âme (10), la rangée unique de dents comportant une succession de dents se succédant lorsque l'on progresse le long de l'âme, les bases des dents d'une rangée étant alignées ou disposées en quinquonce, des dents consécutives de la rangée étant décalées au moins partiellement, voire entièrement, alternativement de part et d'autre d'une surface géométrique de séparation dans le cas d'une disposition en quinconce,
• au moins un premier ensemble (20) de premières dents de cette rangée ayant une surface se raccordant obliquement ou perpendiculairement à la face longitudinale correspondante de l'âme et au moins un deuxième ensemble (30) de deuxièmes dents de cette rangée ayant une surface se raccordant obliquement à cette même face longitudinale de l'âme lorsque cette dernière est observée selon son axe longitudinal (X), au moins une première dent et une deuxième dent se raccordant à la face longitudinale correspondante de l'âme dans des directions différentes (Z₁, Z₂).
- un récipient (3) contenant le produit,
au moins une première dent du premier ensemble et une deuxième dent du deuxième ensemble de chacune des deux rangées au moins ayant des extrémités libres (18a, 18b) situées à des distances différentes de l'axe longitudinal (X) de l'âme.

2. Dispositif selon la revendication précédente, les premières dents se raccordant obliquement à la face longitudinale correspondante de l'âme.

3. Dispositif selon la revendication 1, les premières dents se raccordant perpendiculairement à la face longitudinale correspondante de l'âme.

4. Dispositif selon l'une quelconque des revendications précédentes,
• le premier ensemble (20) de premières dents (18) se raccordant en faisant un premier angle (α_{Z1}) avec la normale à la face longitudinale correspondante de l'âme, et
• le deuxième ensemble (30) de secondes dents se raccordant en faisant un second angle (α_{Z2}) avec la normale à la face longitudinale correspondante de l'âme, l'âme étant observée selon son axe longitudinal (X),
- le deuxième angle (α_{Z2}) étant supérieur au premier angle (α_{Z1}),
et/ou
- au moins une première dent du premier ensemble (20) et une deuxième dent du deuxième ensemble (30) ayant des extrémités libres (18a, 18b) situées à des distances différentes de l'axe longitudinal (X) de l'âme.

5. Dispositif selon la revendication 4, le deuxième angle (α_{Z2}) étant supérieur au premier (α_{Z1}).

6. Dispositif selon l'une quelconque des revendications 4 ou 5, au moins une deuxième dent du deuxième ensemble étant décalée latéralement sur l'âme relativement à au moins une première dent du premier ensemble, de telle sorte que leurs extrémités libres respectives (18a, 18b) soient écartées angulairement d'un angle (ε), strictement supérieur à 0°, autour de l'axe longitudinal (X) de l'âme.

7. Dispositif selon la revendication précédente, l'angle (ε) étant supérieur à 1°, mieux 5°, encore mieux 10°.

8. Dispositif selon l'une quelconque des revendications précédentes, dans lequel les dents (18) d'au moins une rangée (17) se raccordent à la face longitudinale de l'âme correspondante d'un même côté d'une ligne longitudinale médiane de cette face longitudinale de l'âme.

9. Dispositif selon l'une quelconque des revendications précédentes, dans lequel les dents (18) du premier (20) et/ou du deuxième ensemble (30) de dents sont sensiblement droites.

10. Dispositif selon l'une quelconque des revendications précédentes, dans lequel les bases des dents (18) d'une rangée (17) au moins sont disposées en quinconce.

11. Dispositif selon la revendication précédente, dans lequel les dents (18) du premier ensemble (20) et les dents (18) du deuxième ensemble (30) sont disposées en alternance au sein d'au moins une rangée (17).

12. Dispositif selon l'une quelconque des revendications précédentes, dans lequel au moins deux dents (18) consécutives d'une rangée (17) ont des premières faces (40) ayant une même première forme et des deuxièmes faces (41) ayant une même deuxième forme, les premières faces (40) étant orientées dans le même sens giratoire autour de l'âme.

13. Dispositif selon la revendication précédente, dans lequel les premières faces (40) sont planes.

14. Dispositif selon la revendication précédente, dans lequel les premières faces (40) s'étendent sensiblement dans le prolongement d'une face (15) longitudinale de l'âme (10) adjacente à celle à laquelle elles se raccordent.

15. Dispositif selon l'une quelconque des revendications 12 à 14, dans lequel les premières faces (40) s'étendent sensiblement perpendiculairement à la face longitudinale (15) correspondante de l'âme.

16. Dispositif selon l'une quelconque des revendications précédentes, dans lequel au moins une dent (18) d'une rangée (17) présente une surface s'étendant sensiblement perpendiculairement à la face (15) de l'âme à laquelle la dent se raccorde.

17. Dispositif selon l'une quelconque des revendications précédentes, dans lequel l'âme (10) comporte une pluralité de faces (15) longitudinales et l'applicateur comporte des rangées (17) de dents (18) sur l'âme, s'étendant chacune à partir de l'une des faces (15) longitudinales.

18. Dispositif selon l'une quelconque des revendications précédentes, comportant entre deux et dix rangées (17).

19. Dispositif selon l'une quelconque des revendications précédentes, dans lequel les dents se rattachent à l'âme de telle sorte que toutes les dents soient orientées par rapport à l'âme dans un même sens giratoire lorsque l'âme est observée selon son axe longitudinal (X).

20. Dispositif selon l'une quelconque des revendications précédentes, dans lequel les bases des dents consécutives de chaque rangée se touchent.

21. Dispositif selon l'une quelconque des revendications précédentes, dans lequel l'âme (10) s'étend selon un axe longitudinal (X) faisant un angle (γ₁) avec un axe longitudinal (Y) d'une tige (7) à laquelle est fixée l'âme.

22. Dispositif selon la revendication précédente, dans lequel l'âme (10) est coudée au niveau de son raccordement à la tige (7).

23. Dispositif selon l'une quelconque des revendications 1 à 17, dans lequel les extrémités des dents (18) définissent une surface enveloppe (E) qui s'étend selon un axe longitudinal (W) formant un angle (γ₂) non nul avec l'axe longitudinal (X) de l'âme (10).

24. Dispositif selon l'une quelconque des revendications précédentes, dans lequel l'âme (10) comporte au moins une face (15) longitudinale plane.

25. Dispositif selon l'une quelconque des revendications précédentes, dans lequel l'âme (10) comporte au moins une face (15) longitudinale non plane, notamment au moins partiellement concave ou convexe.

26. Dispositif selon la revendication précédente, **caractérisé par le fait que** l'âme (10) présente au moins une face longitudinale (15) vrillée.

27. Dispositif selon l'une quelconque des revendications précédentes, comportant des dents (18) de différentes hauteurs.

28. Dispositif selon l'une quelconque des revendications précédentes, dans lequel les dents (18) sont réalisées par moulage d'un seul tenant avec l'âme, notamment en matière plastique.

29. Dispositif selon l'une quelconque des revendications précédentes, dans lequel les dents (18) sont réalisées dans une matière plus rigide qu'un matériau utilisé pour réaliser une tige (7) de l'applicateur à laquelle se raccorde l'âme.

30. Dispositif selon l'une quelconque des revendications 1 à 28, dans lequel les dents (18) sont réalisées dans une matière moins rigide qu'un matériau utilisé pour réaliser une tige (7) de l'applicateur à laquelle se raccorde l'âme.

31. Dispositif selon l'une quelconque des revendications précédentes, dans lequel l'âme (10) est réalisée dans une matière plastique plus souple que celle servant à réaliser une tige (7) de l'applicateur à laquelle se raccorde l'âme.

32. Dispositif selon l'une quelconque des revendications 1 à 29, dans lequel l'âme (10) est réalisée dans une matière plastique plus dure que celle utilisée pour réaliser une tige (7) de l'applicateur à laquelle se raccorde l'âme.

33. Dispositif selon l'une quelconque des revendications précédentes, dans lequel l'âme (10) est fixée à une première extrémité d'une tige (7) reliée à une deuxième extrémité, opposée à la première, à un élément de préhension (5).

34. Dispositif selon l'une quelconque des revendications précédentes, le premier angle (α_{Z1}) étant compris entre 0 et 10°.

35. Dispositif selon l'une quelconque des revendications précédentes, l'angle (α) entre les directions (Z₁, Z₂) selon lesquelles les premières et deuxièmes dents se raccordent à l'âme étant compris entre 5 et 80°.

36. Dispositif selon l'une quelconque des revendications précédentes, les premières dents ayant une surface s'étendant dans le plan d'une face longitudinale adjacente de l'âme.

37. Dispositif selon l'une quelconque des revendications 1 à 35, les premières et deuxièmes dents n'ayant pas de surface s'étendant parallèlement à une face longitudinale adjacente de l'âme, lorsque cette dernière est observée selon son axe longitudinal.

38. Dispositif selon l'une quelconque des revendications précédentes, les deuxièmes dents ayant une hauteur (H_{Z2}) plus grande que celle (H_{Z1}) des premières dents.

39. Dispositif selon l'une quelconque des revendications précédentes, deux dents successives du premier ensemble de premières dents et/ou du deuxième ensemble de deuxièmes dents ayant des hauteurs différentes.

40. Dispositif selon l'une quelconque des revendications précédentes, l'âme (10) ayant une section transversale variant de manière homothétique le long de l'axe longitudinal (X).

41. Dispositif selon la revendication 40, l'âme ayant une section transversale augmentant sur une première portion (l₁) de l'âme (10), depuis une tête (12) vers une extrémité proximale de l'âme (10), puis décroissant et croissant en passant par un minimum sur une deuxième portion (l₂) de l'âme (10), et décroissant à nouveau sur une troisième portion (l₃) de l'âme (10) depuis l'extrémité proximale de la deuxième portion jusqu'à un embout (14).

42. Dispositif selon l'une quelconque des revendications précédentes, l'âme (10) ayant une section transversale de forme polygonale.

43. Dispositif selon l'une quelconque des revendications précédentes, l'applicateur comportant entre 30 et 60 dents sur chacune de ses faces longitudinales.

44. Dispositif selon l'une quelconque des revendications précédentes, les deuxièmes dents (18b) ayant une face faisant un angle (α'_{Z2}) avec la face à laquelle se raccorde la dent compris entre 25 et 30°.

45. Dispositif selon l'une quelconque des revendications précédentes, la section transversale de l'âme étant hexagonale.

46. Dispositif selon l'une quelconque des revendications précédentes, comportant en un emplacement sur l'axe longitudinal de l'âme entre 10 et 15 dents sur 360° autour de l'axe longitudinal de l'âme.

47. Dispositif selon la revendication précédente, dans lequel le récipient comporte un organe d'essorage (6).

48. Dispositif selon la revendication précédente, l'organe d'essorage comportant une lèvre ondulée.

49. Dispositif selon la revendication 23, la surface enveloppe (E) de l'applicateur comportant une portion proximale ou distale tronconique ou pyramidale.

## Patentansprüche

1. Verpackungs- und Auftragsvorrichtung, umfassend
- einen Applikator (2) zum Auftragen eines Produkts auf die Wimpern oder die Augenbrauen, umfassend:
• einen Steg (10), der sich entlang einer Längsachse (X) erstreckt und eine Vielzahl von Längsflächen (15) aufweist, und
• eine einzelne Reihe (17) von Zähnen (18), die sich von jeder von mindestens zwei Längsseiten (15) des Stegs erstrecken, insbesondere von jeder Längsseite des Stegs (10), wobei die einzelne Reihe von Zähnen eine Abfolge von aufeinanderfolgenden Zähnen umfasst, wenn man entlang des Stegs fortschreitet, wobei die Basen der Zähne einer Reihe in Zickzack ausgerichtet oder angeordnet sind, wobei aufeinanderfolgende Zähne der Reihe mindestens teilweise oder sogar vollständig abwechselnd auf beiden Seiten einer geometrischen Trennfläche Im Fall einer Anordnung in Zickzack versetzt sind,
• wobei mindestens eine erste Einheit (20) von ersten Zähnen dieser Reihe eine Oberfläche aufweist, die schräg oder senkrecht an der entsprechenden Längsfläche des Steges angeschlossen ist, und mindestens eine zweite Einheit (30) von zweiten Zähnen dieser Reihe eine Oberfläche aufweist, die an derselben Längsfläche des Steges angeschlossen ist, wenn diese letztere entlang ihrer Längsachse (X) betrachtet wird, wobei mindestens ein erster Zahn und ein zweiter Zahn an der entsprechenden Längsfläche des Stegs in verschiedenen Richtungen (Z₁, Z₂) angeschlossen sind.
- einen Behälter (3), der das Produkt enthält,
wobei mindestens ein erster Zahn der ersten Einheit und ein zweiter Zahn der zweiten Einheit von jeder der zwei Reihen mindestens freie Enden (18a, 18b) aufweise, die sich in unterschiedlichen Abständen von der Längsachse (X) des Stegs befinden.

2. Vorrichtung nach dem vorherigen Anspruch, wobei die ersten Zähne schräg an der entsprechenden Längsfläche des Stegs angeschlossen sind.

3. Vorrichtung nach Anspruch 1, wobei die ersten Zähne senkrecht zu der entsprechenden Längsseite des Stegs angeschlossen sind.

4. Vorrichtung nach einem der vorherigen Ansprüche,
• die erste Einheit (20) von ersten Zähnen (18) angeschlossen ist, indem sie einen ersten Winkel (α_{Z1}) mit der Normalen zu der entsprechenden Längsseite des Stegs bildet, und
• die zweite Einheit (30) von zweiten Zähnen angeschlossen ist, indem sie einen zweiten Winkel (α_{Z2}) mit der Normalen zu der entsprechenden Längsseite des Stegs bildet, wobei der Steg Bahn entlang seiner Längsachse (X) betrachtet wird,
- wobei der zweite Winkel (α_{Z2}) größer als der erste Winkel (azi) ist, und/oder
- mindestens ein erster Zahn der ersten Einheit (20) und ein zweiter Zahn der zweiten Einheit (30) freie Enden (18a, 18b) aufweisen, die sich in unterschiedlichen Abständen von der Längsachse (X) des Stegs befinden.

5. Vorrichtung nach Anspruch 4, wobei der zweite Winkel (α_{Z2}) größer ist als der erste (α_{Z1}).

6. Vorrichtung nach einem der Ansprüche 4 oder 5, wobei mindestens ein zweiter Zahn der zweiten Einheit seitlich auf dem Steg in Bezug auf mindestens einen ersten Zahn der ersten Einheit versetzt ist, sodass ihre jeweiligen freien Enden (18a, 18b) um einen Winkel (ε), der strikt größer als 0° ist, um die Längsachse (X) des Stegs winklig beabstandet sind.

7. Vorrichtung nach dem vorherigen Anspruch, wobei der Winkel (ε) größer als 1°, besser 5°, noch besser 10° ist.

8. Vorrichtung nach einem der vorherigen Ansprüche, wobei die Zähne (18) mindestens einer Reihe (17) an der Längsseite des entsprechenden Stegs auf der gleichen Seite einer mittleren Längslinie dieser Längsseite des Stegs angeschlossen sind.

9. Vorrichtung nach einem der vorherigen Ansprüche, wobei die Zähne (18) der ersten (20) und/oder zweiten Einheit (30) von Zähnen im Wesentlichen gerade sind.

10. Vorrichtung nach einem der vorherigen Ansprüche, wobei die Basen der Zähne (18) mindestens einer Reihe (17) in Zickzack angeordnet sind.

11. Vorrichtung nach dem vorherigen Anspruch, wobei die Zähne (18) der ersten Einheit (20) und die Zähne (18) der zweiten Einheit (30) abwechselnd innerhalb mindestens einer Reihe (17) angeordnet sind.

12. Vorrichtung nach einem der vorherigen Ansprüche, wobei mindestens zwei aufeinanderfolgende Zähne (18) einer Reihe (17) erste Flächen (40) mit einer gleichen ersten Form und zweite Flächen (41) mit einer gleichen zweiten Form aufweisen, wobei die ersten Flächen (40) in der gleichen Drehrichtung um den Steg ausgerichtet sind.

13. Vorrichtung nach dem vorherigen Anspruch, wobei die ersten Flächen (40) flach sind.

14. Vorrichtung nach dem vorherigen Anspruch, wobei sich die ersten Flächen (40) im Wesentlichen in der Verlängerung einer Längsfläche (15) des Stegs (10) anliegend an der, an der sie angeschlossen sind, erstrecken.

15. Vorrichtung nach einem der Ansprüche 12 bis 14, wobei sich die ersten Flächen (40) im Wesentlichen senkrecht zu der entsprechenden Längsfläche (15) des Stegs erstrecken.

16. Vorrichtung nach einem der vorherigen Ansprüche, wobei mindestens ein Zahn (18) einer Reihe (17) eine Oberfläche aufweist, die sich im Wesentlichen senkrecht zu der Fläche (15) des Steges erstreckt, an der der Zahn angeschlossen ist.

17. Vorrichtung nach einem der vorherigen Ansprüche, wobei der Steg (10) eine Vielzahl von Längsseiten (15) umfasst und der Applikator Reihen (17) von Zähnen (18) auf dem Stegs umfasst, die sich jeweils von einer der Längsseiten (15) erstrecken.

18. Vorrichtung nach einem der vorherigen Ansprüche, umfassend zwischen zwei und zehn Reihen (17).

19. Vorrichtung nach einem der vorherigen Ansprüche, wobei die Zähne so an den Stegs angeschlossen sind, dass alle Zähne in Bezug auf den Steg in einer gleichen Drehrichtung ausgerichtet sind, wenn der Steg entlang seiner Längsachse (X) betrachtet wird.

20. Vorrichtung nach einem der vorherigen Ansprüche, wobei sich die Basen der aufeinanderfolgenden Zähne jeder Reihe berühren.

21. Vorrichtung nach einem der vorherigen Ansprüche, wobei sich der Steg (10) entlang einer Längsachse (X) in einem Winkel (γ₁) mit einer Längsachse (Y) eines Stiels (7) erstreckt, an der dem Steg befestigt ist.

22. Vorrichtung nach dem vorherigen Anspruch, wobei der Steg (10) an seinem Anschluss mit dem Stiel (7) gebogen ist.

23. Vorrichtung nach einem der Ansprüche 1 bis 17, wobei die Enden der Zähne (18) eine Hüllfläche (E) definieren, die sich entlang einer Längsachse (W) erstreckt und einen Winkel (γ₂) ungleich null mit der Längsachse (X) des Stegs (10) bildet.

24. Vorrichtung nach einem der vorherigen Ansprüche, wobei der Steg (10) mindestens eine flache Längsfläche (15) umfasst.

25. Vorrichtung nach einem der vorherigen Ansprüche, wobei der Steg (10) mindestens eine nicht ebene, insbesondere mindestens teilweise konkave oder konvex, Längsfläche (15) umfasst.

26. Vorrichtung nach dem vorherigen Anspruch, **dadurch gekennzeichnet, dass** der Steg (10) mindestens eine verdrillte Längsfläche (15) aufweist.

27. Vorrichtung nach einem der vorherigen Ansprüche, umfassend Zähne (18) unterschiedlicher Höhe.

28. Vorrichtung nach einem der vorherigen Ansprüche, wobei die Zähne (18) durch einteiliges Formen mit dem Steg hergestellt sind, insbesondere aus Kunststoff.

29. Vorrichtung nach einem der vorherigen Ansprüche, wobei die Zähne (18) aus einem starreren Material hergestellt sind als ein Material, das zur Herstellung eines Stiels (7) des Applikators verwendet wird, an den der Steg angeschlossen ist.

30. Vorrichtung nach einem der Ansprüche 1 bis 28, wobei die Zähne (18) aus einem Material hergestellt sind, das weniger starr ist als ein Material, das zur Herstellung eines Stiels (7) des Applikators verwendet wird, an dem der Steg angeschlossen ist.

31. Vorrichtung nach einem der vorherigen Ansprüche, wobei der Steg (10) aus einem Kunststoffmaterial hergestellt ist, das weicher ist als das, das zur Herstellung eines Stiels (7) des Applikators verwendet wird, an dem der Steg angeschlossen ist.

32. Vorrichtung nach einem der Ansprüche 1 bis 29, wobei der Steg (10) aus einem Kunststoffmaterial hergestellt ist, das härter ist als das, das zur Herstellung eines Stiels (7) des Applikators verwendet wird, an dem der Steg angeschlossen ist.

33. Vorrichtung nach einem der vorherigen Ansprüche, wobei der Steg (10) an einem ersten Ende eines Stiels (7) befestigt ist, der mit einem zweiten Ende gegenüber dem ersten Ende mit einem Greifelement (5) verbunden ist.

34. Vorrichtung nach einem der vorherigen Ansprüche, wobei der erste Winkel (α_{Z1}) zwischen 0 und 10° ist.

35. Vorrichtung nach einem der obigen Ansprüche, wobei der Winkel (a) zwischen den Richtungen (Z₁, Z₂), gemäß denen die ersten und zweiten Zähne an dem Steg angeschlossen sind, zwischen 5 und 80° ist.

36. Vorrichtung nach einem der vorherigen Ansprüche, wobei die ersten Zähne eine Oberfläche aufweisen, die sich in der Ebene einer anliegenden Längsseite des Stegs erstreckt.

37. Vorrichtung nach einem der Ansprüche 1 bis 35, wobei die ersten und zweiten Zähne keine Oberfläche aufweisen, die sich parallel zu einer anliegenden Längsseite des Stegs erstreckt, wenn dieser letztere entlang seiner Längsachse betrachtet wird.

38. Vorrichtung nach einem der vorherigen Ansprüche, wobei die zweiten Zähne eine größere Höhe (H_{Z2}) aufweisen als die (H_{Z1}) der ersten Zähne.

39. Vorrichtung nach einem der vorherigen Ansprüche, wobei zwei aufeinanderfolgende Zähne der ersten Einheit erster Zähne und/oder der zweiten Einheit zweiter Zähne unterschiedliche Höhen aufweisen.

40. Vorrichtung nach einem der vorherigen Ansprüche, wobei der Steg (10) einen Querschnitt aufweist, der homothetisch entlang der Längsachse (X) variiert.

41. Vorrichtung nach Anspruch 40, wobei der Steg einen Querschnitt aufweist, der sich auf einem ersten Abschnitt (I₁) des Stegs (10) von einem Kopf (12) zu einem proximalen Ende des Stegs (10) vergrößert, dann durch ein Minimum auf einem zweiten Abschnitt (I₂) des Stegs (10) verlaufend abnimmt und zunimmt und wieder auf einem dritten Abschnitt (I₃) des Stegs (10) von dem proximalen Ende des zweiten Abschnitts bis zu einer Spitze (14) abnimmt.

42. Vorrichtung nach einem der vorherigen Ansprüche, wobei der Steg (10) einen polygonalen Querschnitt aufweist.

43. Vorrichtung nach einem der vorherigen Ansprüche, wobei der Applikator auf jeder seiner Längsseiten zwischen 30 und 60 Zähne aufweist.

44. Vorrichtung nach einem der vorherigen Ansprüche, wobei die zweiten Zähne (18b) eine Fläche in einem Winkel (α'_{Z2}) zu der Fläche aufweisen, an der der Zahn zwischen 25 und 30° angeschlossen ist.

45. Vorrichtung nach einem der vorherigen Ansprüche, wobei der Querschnitt des Stegs sechskantig ist.

46. Vorrichtung nach einem der vorherigen Ansprüche, umfassend an einer Stelle in der Längsachse des Stegs zwischen 10 und 15 Zähnen auf 360° um die Längsachse des Stegs.

47. Vorrichtung nach dem vorherigen Anspruch, wobei der Behälter ein Trocknungsorgan (6) aufweist.

48. Vorrichtung nach dem vorherigen Anspruch, wobei das Trocknungsorgan eine gewellte Lippe aufweist.

49. Vorrichtung nach Anspruch 23, wobei die Hüllfläche (E) des Applikators einen proximalen oder distalen, kegelstumpfförmigen oder pyramidenförmigen Abschnitt aufweist.

## Claims

1. A packaging and applicator device, comprising:
- an applicator (2) for applying a composition to the eyelashes or the eyebrows, comprising:
• a core (10) that extends along a longitudinal axis (X) and that presents a plurality of longitudinal faces (15); and
• a single row (17) of teeth (18) that extend from each of at least two longitudinal faces (15) of the core, in particular from each longitudinal face of the core (10), the single row of teeth comprising a succession of teeth following one another when one progresses along the core, the bases of the teeth of a row being aligned or arranged in a staggered row, consecutive teeth of the row being offset at least partially, or even completely, alternating on either side of a geometric separating surface in the case of an arrangement in a staggered row;
• at least one first set (20) of first teeth of said row having a surface that is connected obliquely or perpendicularly to the corresponding longitudinal face of the core, and at least one second set (30) of second teeth of said row having a surface that is connected obliquely to the same longitudinal face of the core, when said core is observed along its longitudinal axis (X), at least one first tooth and at least one second tooth being connected to the corresponding longitudinal face of the core in different directions (Z₁, Z₂),
- a receptacle (3) containing the product,
at least one first tooth of the first set and at least one second tooth of the second set of each of the two rows having free ends (18a, 18b) that are situated at different distances from the longitudinal axis (X) of the core.

2. The device according to the preceding claim, wherein the first teeth are connected obliquely to the corresponding longitudinal face of the core.

3. The device according to claim 1, wherein the first teeth are connected perpendicularly to the corresponding longitudinal face of the core.

4. The device according to any one of the preceding claims, wherein
• the first set (20) of first teeth (18) are connected to the corresponding longitudinal face of the core and form a first angle (α_{Z1}) with the normal; and
• the second set (30) of second teeth are connected to the corresponding longitudinal face of the core and form a second angle (α_{Z2}) with the normal, the core being observed along its longitudinal axis (X);
- the second angle (α_{Z2}) being greater than the first angle (α_{Z1}) ;
and/or
• at least one first tooth of the first set (20) and one second tooth of the second set (30) having free ends (18a, 18b) that are situated at different distances from the longitudinal axis (X) of the core.

5. The device according to claim 4, wherein the second angle (α_{Z2}) is greater than the first angle (α_{Z1}).

6. The device according to any one of claims 4 or 5, at least a second tooth of the second set being offset laterally on the core relative to at least one first tooth of the first set, such that their respective free ends (18a, 18b) are spaced apart angularly by an angle (ε) that is strictly greater than 0°, about the longitudinal axis (X) of the core.

7. The device according to the preceding claim, the angle (ε) being greater than 1°, better 5°, still better 10° .

8. The device according to any one of the preceding claims, wherein the teeth (18) of at least one row (17) are connected to the longitudinal face of the corresponding core on the same side of a middle longitudinal line of the longitudinal face of the core.

9. The device according to any one of the preceding claims, wherein the teeth (18) of the first and/or second set (20 and/or 30) of teeth are substantially straight.

10. The device according to any one of the preceding claims, wherein the bases of the teeth (18) in at least one row (17) are disposed in a staggered configuration.

11. The device according to the preceding claim, wherein the teeth (18) of the first set (20) and the teeth (18) of the second set (30) are disposed in alternation within at least one row (17).

12. The device according to any one of the preceding claims, wherein at least two consecutive teeth (18) of a row (17) have first faces (40) both having a common first shape, and second faces (41) both having a common second shape, the first faces (40) all facing in the same direction around the core.

13. The device according to the preceding claim, wherein the first faces (40) are plane.

14. The device according to the preceding claim, wherein the first faces (40) extend substantially flush with a longitudinal face (15) of the core (10), which longitudinal face is adjacent to the longitudinal face to which the teeth are connected.

15. The device according to any one of claims 12 to 14, wherein the first faces (40) extend substantially perpendicularly to the corresponding longitudinal face (15) of the core.

16. The device according to any one of the preceding claims, wherein at least one tooth (18) of a row (17) presents a surface that extends substantially perpendicularly to the face (15) of the core to which the tooth is connected.

17. The device according to any one of the preceding claims, wherein the core (10) includes a plurality of longitudinal faces (15), and the applicator includes rows (17) of teeth (18) on the core, each row of teeth extending from one of the longitudinal faces (15).

18. The device according to any one of the preceding claims, including 2 to 10 rows (17).

19. The device according to any one of the preceding claims, wherein the teeth are attached to the core such that all of the teeth are oriented relative to the core in a same gyrational direction when the core is observed along its longitudinal axis (X).

20. The device according to any one of the preceding claims, wherein the bases of adjacent teeth in each row touch.

21. The device according to any one of the preceding claims, wherein the core (10) extends along a longitudinal axis (X) that forms an angle (γ₁) with a longitudinal axis (Y) of a stem (7) to which the core is fastened.

22. The device according to the preceding claim, wherein the core (10) is bent where it connects to the stem (7).

23. The device according to any one of claims 1 to 17, wherein the ends of the teeth (18) define an envelope surface (E) that extends along a longitudinal axis (W) that forms a non-zero angle (γ₂) with the longitudinal axis (X) of the core (10).

24. The device according to any one of the preceding claims, wherein the core (10) includes at least one longitudinal face (15) that is plane.

25. The device according to any one of the preceding claims, wherein the core (10) includes at least one longitudinal face (15) that is not plane, in particular being concave or convex at least in part.

26. The device according to the preceding claim, **characterized in that** that the core (10) presents at least one longitudinal face (15) that is twisted.

27. The device according to any one of the preceding claims, including teeth (18) of different heights.

28. The device according to any one of the preceding claims, wherein the teeth (18) are made integrally with the core by molding, in particular by molding plastics material.

29. The device according to any one of the preceding claims, wherein the teeth (18) are made of a material that is more rigid than a material that is used to make a stem (7) of the applicator to which the core is connected.

30. The device according to any one of claims 1 to 28, wherein the teeth (18) are made of a material that is less rigid than a material that is used to make a stem (7) of the applicator to which the core is connected.

31. The device according to any one of the preceding claims, wherein the core (10) is made of a plastics material that is more flexible than the plastics material that is used to make a stem (7) of the applicator to which the core is connected.

32. The device according to any one of claims 1 to 29, wherein the core (10) is made of a plastics material that is harder than the plastics material that is used to make a stem (7) of the applicator to which the core is connected.

33. The device according to any one of the preceding claims, wherein the core (10) is fastened to a first end of a stem (7) that is connected at a second end, remote from the first, to a handle (5).

34. The device according to any one of the preceding claims, the first angle (α_{Z1}) lying in the range 0 to 10°.

35. The device according to any one of the preceding claims, the angle (α) between the directions (Z₁, Z₂) along which the first and second teeth are connected to the core lying in the range 5° to 80°.

36. The device according to any one of the preceding claims, the first teeth having a surface that extends in the plane of an adjacent longitudinal face of the core.

37. The device according to any one of claims 1 to 35, the first and second teeth not having a surface that extends parallel to an adjacent longitudinal face of the core, when said core is observed along its longitudinal axis.

38. The device according to any one of the preceding claims, the second teeth having a height (H_{Z2}) that is greater than the height (H_{Z1}) of the first teeth.

39. The device according to any one of the preceding claims, two successive teeth of the first set of first teeth and/or of the second set of second teeth having heights that are different.

40. The device according to any one of the preceding claims, the core (10) having a cross-section that varies in geometrically similar manner along its longitudinal axis (X).

41. The device according to claim 40, the core having a cross-section that increases over a first portion (ℓ₁) of the core (10), from a head (12) towards a proximal end of the core (10), then decreases and increases over a second portion (ℓ₂) of the core, passing through a minimum, and decreases once again over a third portion (ℓ₃) of the core (10) from the proximal end of the second portion to an endpiece (14).

42. The device according to any one of the preceding claims, the core (10) having a cross-section of polygonal shape.

43. The device according to any one of the preceding claims, the applicator including 30 to 60 teeth on each of its longitudinal faces.

44. The device according to any one of the preceding claims, the second teeth (18b) having a face that forms an angle (α'_{Z2}) with the normal to the face to which the tooth is connected that lies in the range 25° to 30°.

45. The device according to any one of the preceding claims, the cross-section of the core being hexagonal.

46. The device according to any one of the preceding claims, including, at a location along the longitudinal axis of the core, 10 to 15 teeth over 360° about the longitudinal axis of the core.

47. The device according to the preceding claim, wherein the receptacle includes a wiper member (6).

48. The device according to the preceding claim, the wiping member including an undulating lip.

49. The device according to claim 23, the envelope surface (E) of the applicator comprising a frustoconical or pyramidal proximal or distal portion.
